# EUROPÄISCHE PATENTANMELDUNG

(11) **EP 4 749 191 A1**
(43) Veröffentlichungstag der Anmeldung: **27.05.2026**
(21) Anmeldenummer: 25217609.4
(22) Anmeldetag: 21.11.2025
(51) Int. Cl.: F24C 7/08, F24C 15/32, A47L 15/42, F25D 29/00, D06F 34/34

(54) **HAUSHALTSGERÄT MIT BEDIEN-EINHEIT**

(30) Priorität: 22.11.2024 DE 102024211244
(71) Anmelder: BORA - Vertriebs GmbH & Co KG, 6342 Niederndorf (AT)
(72) Erfinder: Krämer, Simon, 6342 Niederndorf (AT); Wolf, Tobias, 6342 Niederndorf (AT)
(74) Vertreter: Rau, Schneck & Hübner Patentanwälte Rechtsanwälte PartGmbB

(57) **Zusammenfassung**

Haushaltsgerät (24) aufweisend einen Korpus (25) und eine Bedien-Einheit (26), wobei die Bedien-Einheit (26) um eine Schwenkachse (A_{Schwenk}) verschwenkbar gelagert ist, wobei die Bedien-Einheit (26) mit einem Mittel (1) zum Fixieren der Bedien-Einheit (26) in einer vorbestimmten Verschwenk-Position verbunden ist.

## Beschreibung

Die vorliegende Patentanmeldung nimmt die Priorität der deutschen Patentanmeldung DE 10 2024 211 244.5 in Anspruch, deren Inhalt durch Bezugnahme hierin aufgenommen wird.

Die Erfindung betrifft ein Haushaltsgerät mit einer Bedien-Einheit.

Haushaltsgeräte weisen Bedien-Einheiten zum Steuern der Funktionen des Haushaltsgeräts auf. Diese Bedien-Einheiten sind, abhängig von einer Einbausituation des Haushaltsgerätes und der Ausgestaltung der Bedien-Einheit, oftmals unpraktisch. Ferner können Informationen an der Bedien-Einheit unergonomisch abgelesen werden.

Bedien-Einheiten von Haushaltsgeräten sind beispielsweise aus der EP 3 872 405 A2, JP 7 350 281 B2 und JP 5 398 438 B2 bekannt.

Es besteht fortwährend Bedarf, die Bedienung von Haushaltsgeräten zu verbessern. Diese Aufgabe wird durch die unterschiedlichen Aspekte der vorliegenden Erfindung gelöst.

Gemäß einem Aspekt der Erfindung kann die Bedien-Einheit für ein Haushaltsgerät um eine Schwenkachse verschwenkbar gelagert und mit einem Mittel zum Fixieren der Bedien-Einheit in einer vorbestimmten Verschwenk-Position verbunden sein.

Hierdurch kann die Bedien-Einheit in eine Position verschwenkt werden, welche es dem Benutzer einfach ermöglicht Informationen auf der Bedien-Einheit zu sehen und diese zu bedienen. In der vorbestimmten Verschwenk-Position ist insbesondere eine ergonomische Bedienung und ein ergonomisches Ablesen von Informationen möglich. Das Haushaltsgerät kann beispielsweise ein Backofen, ein Kochfeld, eine Dunstabzugs-Vorrichtung, eine Mikrowelle, ein Dampfgarer, eine Spülmaschine oder ein Kühlschrank sein. Ferner kann ein Haushaltsgerät jedes Gerät sein, welche im Haushalt, insbesondere in der Küche, zum Einsatz kommt.

Beispielsweise kann die Bedien-Einheit an einem Backofen derart verschwenkbar sein, dass der Benutzer diese gut bedienen kann, wenn er vor dem Backofen steht, insbesondere, wenn er aufrecht steht. Insbesondere kann der Backofen hierbei im Unterschrank verbaut sein.

Durch das Mittel zum Fixieren in einer vorbestimmten Verschwenk-Position wird sichergestellt, dass die Bedien-Einheit nicht durch ihr Eigengewicht oder andere Einflüsse, wie beispielsweise Vibration oder Bedienung der Bedien-Einheit, unerwünscht oder selbsttätig verschwenkt. Bei den nachfolgend genannten Verschwenk-Positionen handelt es sich insbesondere jeweils um Fixier-Positionen, das heißt Positionen, in welchen die Bedien-Einheit mittels des Mittels zum Fixieren fixierbar ist.

Bei der Bedien-Einheit kann es sich um ein Display, ein Touch-Display, Touch-Knöpfe, ein Panel mit mehrere Bedienelementen, wie beispielsweise Druck- oder Drehknöpfen, oder um einzelne Bedienelemente handeln.

Unter dem Begriff Fixieren ist zu verstehen, dass die Bedien-Einheit derart festlegbar ist, dass für ein Verschwenken aus der vorbestimmten Position eine Mindestkraft erforderlich ist. Die erforderliche Mindestkraft ist hierbei die Mindestkraft, welche auf das Mittel zum Fixieren wirkt. Die Mindestkraft beträgt -maximal 100 N, insbesondere maximal 80 N, insbesondere maximal 60 N, insbesondere maximal 40 N, insbesondere maximal 30 N, insbesondere maximal 20 N.

Die Mindestkraft kann derart gewählt sein, dass die Bedien-Einheit nicht durch ihr Eigengewicht oder kleinere Einflüsse, wie beispielsweise Vibration oder Bedienung der Bedien-Einheit, verstellt werden kann. Gleichzeitig kann die Mindestkraft derart gewählt sein, dass jeder Benutzer die Mindestkraft ohne Schwierigkeiten überwinden kann. Die Mindestkraft kann insbesondere einstellbar sein. Insbesondere kann die Mindestkraft durch Austausch einer Federkomponente einstellbar sein.

Die Bedien-Einheit kann vorzugsweise am Korpus des Haushaltsgeräts verschwenkbar gelagert angeordnet sein. Alternativ kann die Bedien-Einheit an einem anderen starren Bestandteil des Haushaltsgeräts angeordnet sein. Die Schwenkachse kann, insbesondere bei Verschwenkung der Bedien-Einheit, ortsfest relativ zum Korpus bleiben. Die Schwenkachse kann bevorzugt horizontal verlaufen.

Vorzugsweise kann das Mittel zum Fixieren der Bedien-Einheit rein mechanisch aufgebaut sein. Durch einen rein mechanischen Aufbau kann das Mittel zum Fixieren kostengünstig hergestellt werden und ist robust, langlebig und wartungsfrei. Es besteht zudem kein Energiebedarf, wodurch das Mittel zum Fixieren auch ohne Energiezufuhr verwendet werden kann und keine zusätzliche Energie verbraucht.

Gemäß einem Aspekt der Erfindung kann die Bedien-Einheit manuell verschwenkbar sein. Insbesondere kann die Bedien-Einheit rein manuell, insbesondere ausschließlich manuell, verschwenkbar sein. Hierdurch kann die Bedien-Einheit einfach und schnell von einem Benutzer verschwenkt werden. Ein Verschwenken kann im energielosen Zustand erfolgen.

Alternativ kann die Bedien-Einheit motorisch, insbesondere rein motorisch, oder mittels motorischer Unterstützung verschwenkbar sein. Hierdurch kann das Verschwenken der Bedien-Einheit für den Benutzer erleichtert werden. Zudem kann das Verschwenken per Fernsteuerung oder automatisch anhand von Sensordaten erfolgen.

Gemäß einem Aspekt der Erfindung kann das Mittel zum Fixieren der Bedien-Einheit derart ausgebildet sein, dass die Bedien-Einheit in drei oder mehr vorbestimmte Verschwenk-Positionen fixierbar, insbesondere dauerhaft fixierbar, ist. Diese vorbestimmten Verschwenk-Positionen stellen insbesondere sogenannte Rast-Positionen dar.

Die Bedien-Einheit kann in drei Verschwenk-Positionen fixierbar sein, wobei zwei der Verschwenk-Positionen jeweils Endpositionen darstellen und wobei die dritte Position eine Zwischen-Position darstellt.

Die Bedien-Einheit kann alternativ in vier, fünf, sechs, sieben, acht oder mehr als acht Verschwenk-Positionen fixierbar, insbesondere dauerhaft fixierbar, sein. Zwei der Verschwenk-Positionen können hierbei Endpositionen darstellen. Die restlichen Verschwenk-Positionen können Zwischenpositionen darstellen.

Unter einer Fixierbarkeit der Bedien-Einheit in einer Verschwenk-Position sei insbesondere verstanden, dass die Bedien-Einheit ohne weitere externe Krafteinwirkung in dieser Verschwenk-Position bleibt.

Gemäß einem Aspekt der Erfindung kann die Bedien-Einheit eine Vorderseite aufweisen, welche in einer ersten Verschwenk-Position vertikal ausgerichtet ist, in einer zweiten Verschwenk-Position schräg nach oben ausgerichtet ist und in einer dritten Verschwenk-Position über eine horizontale Ebene, welche durch die Schwenkachse verläuft, hinaus verschwenkt ist.

Ein Verschwenk-Winkel α kann in einer ersten Verschwenk-Position 0°, in einer zweiten Verschwenk-Position 45° und in einer dritten Verschwenk-Position 100° gegenüber einer vertikalen Ebene, insbesondere einer Ebene der Vorderseite des Haushaltsgeräts, aufweisen. Der Verschwenk-Winkel α kann zwischen einer horizontalen Ebene durch die Front des Haushaltsgeräts und der Vorderseite der Bedien-Einheit gebildet werden.

Der Verschwenk-Winkel in der ersten Verschwenk-Position liegt vorzugsweise im Bereich von -2° bis + 2°, besonders bevorzugt ist der Verschwenk-Winkel in der ersten Position 0°.

Der Verschwenk-Winkel in der zweiten Verschwenk-Position kann auch 40° oder 50° betragen. Er liegt vorzugsweise im Bereich von 30° bis 60°. Besonders bevorzugt ist der Verschwenk-Winkel in der zweiten Position 45°.

Der Verschwenk-Winkel in der zweiten Verschwenk-Position ist vorzugsweise einstellbar.

Der Verschwenk-Winkel in der dritten Verschwenk-Position ist insbesondere größer als 90°, besonders bevorzugt ist der Verschwenk-Winkel in der dritten Verschwenk-Position 100°. Die Bedien-Einheit kann insbesondere über die Horizontalebene hinaus verschwenkt werden. Diese Angaben beziehen sich auf Verschwenkungen um eine horizontale Schwenkachse. Bei einer vertikalen Schwenkachse sind sie entsprechend dem Verlauf der Schwenkachse um 90° verdreht.

Über eine horizontale Ebene hinaus verschwenkt ist derart zu verstehen, dass ein Normalenvektor auf der Vorderseite der Bedien-Einheit von einem vor dem Haushaltsgerät stehenden Nutzer weg weist. Der Normalenvektor kann in dieser Stellung insbesondere nach hinten weisen. Über eine horizontale Ebene hinaus verschwenkt ist ferner derart zu verstehen, dass der Verschwenk-Winkel größer als 90° ist.

Sämtliche Richtungsangaben seien derart verstanden, dass sie sich auf die übliche Einbausituation des Haushaltsgeräts beziehen. Sämtliche Richtungsangaben seien insbesondere derart verstanden, dass sie sich auf eine Einbausituation des Haushaltsgeräts beziehen, in welcher die Vorderseite und/oder eine Tür des Haushaltsgeräts vertikal ausgerichtet ist.

Ein Verschwenk-Winkel α = 45° in der zweiten Verschwenk-Position ist besonders vorteilhaft, wenn das Haushaltsgerät in einem Unterschrank angeordnet ist. Der Benutzer kann die Bedien-Einheit dann ergonomisch im Stehen bedienen. Die zweite Verschwenk-Position wird auch als Bedien-Position bezeichnet. Eine Bedienung des Haushaltsgeräts kann auch in anderen Positionen möglich sein.

Ein Verschwenk-Winkel α = 100° in der dritten Verschwenk-Position sorgt dafür, dass sämtliche Komponenten hinter der Bedien-Einheit vollumfänglich zugänglich sind.

Gemäß einem Aspekt der Erfindung kann die Bedien-Einheit in einer eingeklappten Verschwenk-Position ein Funktions-Element des Haushaltsgeräts verdecken und in einer aufgeklappten, insbesondere vollständig aufgeklappten, Verschwenk-Position das Funktions-Element derart freigeben, dass es reversibel aus dem Haushaltsgerät entnommen werden kann.

Allgemein kann die Bedien-Einheit in einer Verschwenk-Position, insbesondere einer aufgeklappten, insbesondere vollständig aufgeklappten, Verschwenk-Position, das Funktions-Element derart freigeben, dass es reversibel aus dem Haushaltsgerät entnommen werden kann.

Allgemein kann die Bedien-Einheit in einer Verschwenk-Position, insbesondere einer eingeklappten Verschwenk-Position, ein Funktions-Element des Haushaltsgeräts verdecken.

Ein Funktions-Element kann hierbei eine Filtereinrichtung, wie beispielsweise ein Fettfilter, ein Kohlefilter oder ein Labyrinthfilter sein. Ein Funktions-Element kann ein Behälter, beispielsweise für Wasser, Reinigungsmittel, Salz oder andere Flüssigkeiten sein. Ein Funktions-Element kann auch eine austauschbare Elektronikkomponente, wie beispielsweise eine Beleuchtungskomponente oder eine Steuerungskomponente oder ein Speichermedium oder eine Schnittstelle, sein.

**Durch die** Entnehmbarkeit des Funktions-Elements durch Verschwenken der Bedien-Einheit kann auf weitere Öffnungen oder Verschlussmechanismen zum Austausch von Funktions-Elementen verzichtet werden.

Gemäß einem Aspekt der Erfindung kann das Mittel zum Fixieren der Bedien-Einheit derart ausgebildet oder angeordnet sein, dass eine Lage mindestens einer Verschwenk-Position der Bedien-Einheit einstellbar ist. Insbesondere kann die Lage in Form eines vordefinierten Verschwenk-Winkels eingestellt werden. Insbesondere kann die Lage der Bedien-Position einstellbar sein.

Hierdurch kann die mindestens eine Verschwenk-Position variabel an den Bedarf, an den Benutzer, beispielsweise an die Körpergröße oder Vorzüge des Benutzers, und/oder an die Einbausituation des Haushaltsgeräts angepasst werden. Beispielsweise ist ein Verschwenk-Winkel α = 45° besonders vorteilhaft bei Einbau des Haushaltsgeräts in einem Unterschrank. Bei einem höheren Einbau des Haushaltsgeräts kann ein kleiner Verschwenk-Winkel α im Bereich 10° < α < 30° vorteilhaft sein.

Gemäß einem Aspekt der Erfindung kann das Mittel zum Fixieren der Bedien-Einheit derart ausgebildet oder angeordnet sein, dass eine zum Verschwenken der Bedien-Einheit notwendige Kraft einstellbar ist. Hierdurch wird eine bessere Bedienbarkeit, insbesondere eine Anpassbarkeit an den Benutzer, ermöglicht.

Die notwendige Kraft kann beispielsweise durch eine mechanische Veränderung des Anlenk-Punktes verändert werden. Als Anlenk-Punkt wird Verbindungspunkte zwischen dem Mittel zum Fixieren und der Bedien-Einheit verstanden. Alternativ kann die notwendige Kraft durch Justierung eines Gegenmittels verändert werden. Alternativ kann die notwendige Kraft durch Austausch eines Teils, insbesondere eines Gegenmittels, verändert werden. Bei dem Gegenmittel handelt es sich um den Teil des Mittels zum Fixieren, welcher eine fixierende Wirkung erzeugt.

Gemäß einem Aspekt der Erfindung kann das Mittel zum Fixieren der Bedien-Einheit ein starres Fixier-Element mit einem oder mehreren vorbestimmten Positionier-Elementen aufweisen.

Bevorzugt kann ein Mittel zum Fixieren als Mehrgelenk-Mechanismus ausgebildet sein. Hierbei kann ein das starre Fixier-Element rein linear bewegbar sein. Bevorzugt kann das starre Fixier-Element linear geführt gelagert sein.

Vorzugsweise kann das Mittel zum Fixieren selbstfindend ausgebildet sein. Hierbei verlagert sich das Mittel zum Fixieren bei Überschreitung einer Mindestkraft selbständige in eine nächste vorbestimmte Position. Die selbstständige Verlagerung kann durch die Gewichtskraft der Bedien-Einheit bewirkt werden. Alternativ kann die selbstständige Verlagerung durch eine vorgespannte Federkraft bewirkt werden.

Das starre Fixier-Element kann mehrere Positionier-Elementen umfassen. Das starre Fixier-Element kann in Form eines Schlittens ausgeführt sein. Die Positionier-Elemente können als Einkerbungen mechanischen Rastelementen, Erhebungen, Vorsprüngen oder Magneten ausgebildet sein. Der Schlitten kann als Stange, Hohl-Profil, Rohr oder U-förmiges Element ausgestaltet sein. Der Schlitten kann über einen Hebelarm mit der Bedien-Einheit verbunden sein. Durch den Hebelarm kann eine lineare Bewegung des Schlittens in eine Schwenk-Bewegung der Bedien-Einheit umgewandelt werden. Der Hebelarm kann über einen Zylinderstift mit dem starren Fixier-Element verbunden sein. Der Hebelarm kann über einen Zylinderstift mit der Bedien-Einheit verbunden sein.

Die Bedien-Einheit kann über den Hebelarm angelenkt werden. Der Abstand der Anbindung zur Drehachse kann im Bereich 1 cm bis 20 cm, insbesondere im Bereich 3 cm bis 10 cm liegen.

Bevorzugt kann das Mittel zum Fixieren, insbesondere das starre Fixier-Element und der Hebelarm, zumindest teilweise, insbesondere vollständig, aus Polyoxymethylene hergestellt sein. Alternativ können die Komponenten zumindest teilweise metallisch, insbesondere elektrisch leitend, ausgestaltet sein.

Ein Gegenmittel kann geometrisch an das mindestens eine Positionier-Element angepasst sein. Das Gegenmittel kann durch ein Druckstück und einer Druckfeder ausgebildet werden. Das Druckstück kann geometrisch an die Einkerbungen des Schlittens angepasst sein. Das Druckstück kann abgeschrägte oder abgerundete Flanken aufweisen. Das Druckstück kann die Form eines Trapezdachs aufweisen. Die Flanken weisen bevorzugt einen Flankenwinkel von 30° auf. Die Flanken sind bevorzugt geometrisch an das mindestens eine Positionier-Element angepasst.

Die Flanken des Druckstücks können symmetrisch oder asymmetrisch ausgebildet sein. Durch eine asymmetrische Ausgestaltung kann eine Mindestkraft zum Aufklappen der Bedien-Einheit sich von einer Mindestkraft zum Einklappen der Bedien-Einheit unterscheiden. Bevorzugt ist eine Mindestkraft zum Aufklappen der Bedien-Einheit geringer als eine Mindestkraft zum Einklappen der Bedien-Einheit.

Das Druckstück kann von derart an der Druckfeder gelagert sein, dass die Druckfeder das Druckstück in Richtung des Schlittens drückt.

Die vorbestimmten Verschwenk-Positionen können derart ausgebildet sein, dass das Druckstück von der Druckfeder in eine Einkerbung im Schlitten gedrückt wird und somit eine Verschiebung des Schlittens und damit ein Verschwenken der Bedien-Einheit gegenüber Kräften kleiner einer Mindestkraft unterdrückt. Die Feder kann bevorzugt eine Federhärte zwischen 50 N/m und 150 N/m, insbesondere zwischen 80 N/m und 90 N/m, insbesondere von 86 N/m aufweisen. Dieser Aufbau kann als Feder Druckstück Bremse bezeichnet werden.

Gemäß einem Aspekt der Erfindung kann das Mittel zum Fixieren der Bedien-Einheit abgedichtet in den Korpus geführt sein. Das Mittel zum Fixieren der Bedien-Einheit kann zumindest in einer Verlagerungsposition insbesondere teilweise innerhalb des Korpus und teilweise außerhalb des Korpus angeordnet sein. Durch eine Abdichtung gegen Staub kann eine Verschmutzung der Innenräume des Haushaltsgeräts vermieden werden. Durch eine Abdichtung gegen Feuchtigkeit kann das Ansammeln von Feuchtigkeit im Inneren des Haushaltsgeräts vermieden werden.

Gemäß einem Aspekt der Erfindung kann das Mittel zum Fixieren der Bedien-Einheit einen Dämpfer aufweisen oder mit einem Dämpfer zusammenwirken.

Ein Dämpfer kann ein ruckartiges Einschnappen der Bedien-Einheit in vorbestimmte Verschwenk-Positionen vermeiden. Hierdurch ergibt sich ein angenehmes Nutzungserlebnis.

Bevorzugt kann der Dämpfer ein Rotations-Dämpfer sein. Bevorzugt umfasst der Rotations-Dämpfer ein Zahnrad und eine Zahnstange. Das Zahnrad steht mit der Zahnstange in Eingriff. Die Zahnstange kann als Teil des starren Fixier-Elements ausgeführt sein. Bei linearer Bewegung des starren Fixier-Elements wird das Zahnrad in Rotationsbewegung verbracht, wodurch im Rotationsdämpfer Silikonöl durch eine Verjüngung gedrückt und ein Drehmoment erzeugt wird. Das Drehmoment wirkt der Linearbewegung des starren Fixier-Elements entgegen und bremst dieses ab. Die Abbremswirkung kann abhängig von der Lineargeschwindigkeit des starren Fixier-Elements sein. Durch den Rotations-Dämpfer wird sichergestellt, dass das Fixier-Element bei einer gleichmäßigen Geschwindigkeit einrasten kann. Ein ruckartiges Einschnappen in die vorbestimmten Verschwenk-Positionen kann verhindert werden.

Der Rotations-Dämpfer kann bevorzugt ein Drehmoment zwischen 10 mNm und 400 mNm, insbesondere zwischen 50 mNm und 350 mNm, insbesondere zwischen 100 mNm und 300 mNm, insbesondere zwischen 150 mNm und 250 mNm, insbesondere 200 mNm erzeugen. Alternativ kann der Rotations-Dämpfer ein Drehmoment zwischen 10 mNm und 1000 mNm erzeugen.

Gemäß einem Aspekt der Erfindung kann das Mittel zum Fixieren der Bedien-Einheit ein Mittel zur Signal-Übertragung zwischen der Bedien-Einheit und dem Haushaltsgerät bilden oder ein Mittel zur Signal-Übertragung zwischen der Bedien-Einheit und dem Haushaltsgerät umfassen. Hierdurch kann sichergestellt werden, dass ein Mittel zur Signal-Übertragung beschädigungssicher angeordnet ist.

Das Mittel zum Fixieren kann beispielweise selbst eine Daten- und/oder Energieleitung bilden. Das Mittel zum Fixieren kann hierfür zumindest teilweise metallisch ausgebildet sein. Alternativ kann das Mittel zum Fixieren ein Mittel zur Signal-Übertragung, insbesondere ein Kabel, umgeben. Das Mittel zum Fixieren kann zur Führung eines Kabels dienen. Das Kabel kann bevorzugt ein CAN Kabel sein.

Das Kabel kann am Mittel zum Fixieren festgelegt, insbesondere zugentlastet festgelegt, sein. Das Kabel kann über Befestigungselemente am Mittel zum Fixieren festgelegt sein. Das Kabel kann beispielsweise über einen Kabelbinder, über mindestens eine Nocke, über einen Clip oder über eine Schraube an dem Mittel zum Fixieren festgelegt sein. Durch die Festlegung des Kabels kann sichergestellt werden, dass das Kabel bei Verschwenkung der Bedien-Einheit nicht beschädigt wird oder sich aus einem Stecker löst.

In einer bevorzugten Weiterbildung ist die genaue Lage der ersten Verschwenk-Position der Bedien-Einheit einstellbar, insbesondere justierbar. Vorzugsweise weist das Mittel zum Fixieren der Bedien-Einheit ein Justiermittel, insbesondere in Form eines Einstellschiebers auf. Der Einstellschieber ist vorzugsweise dazu eingerichtet, die erste Verschwenk-Position einzustellen.

Der Einstellschieber weist vorzugsweise fünf Anschlagpositionen auf. Er kann auch zwei, drei, vier, sechs, sieben oder mehr als sieben Anschlagpositionen aufweisen. Allgemein weist der Einstellschieber eine Mehrzahl von definierbaren Einstellpositionen, insbesondere Anschlagpositionen, auf. Die Anschlagpositionen definieren vorzugsweise unterschiedliche Endanschlagspositionen für den Zylinderstift, welcher den Schlitten mit dem Hebelarm gelenkig verbindet, insbesondere in der ersten Verschwenk-Position.

Mit den Anschlagpositionen werden insbesondere Endanschlagspositionen für den Zylinderstift in der ersten Verschwenk-Position bereitgestellt. Mit dem Einstellschieber kann die Bedien-Einheit, welche mit dem Hebelarm verbunden ist, in der ersten Verschwenk-Position positioniert bzw. ausgerichtet werden.

Die Anschlagpositionen sind vorzugsweise stufenartig an dem Einstellschieber angeordnet. Vorzugsweise stellen die Anschlagpositionen Abstufungen von 0,5 mm bereit. Hierdurch können Endanschlagspositionen des Zylinderstifts, welcher den Schlitten mit dem Hebelarm gelenkig verbindet, in der ersten Verschwenk-Position bereitgestellt werden, die um jeweils 0,5 mm in linearer Richtung zueinander versetzt angeordnet sind. Es können auch andere Abstufungen vorgesehen sein. Beispielweise können Abstufungen in einem Bereich von 0,2 mm bis 0,7 mm vorgesehen sein.

Der Einstellschieber weist vorzugsweise Einrastnuten, besonders bevorzugt fünf Einrastnuten, auf. Die Einrastnuten korrespondieren vorzugsweise mit den Anschlagposition des Einstellschiebers.

Die Einrastnuten sind vorzugsweise dazu eingerichtet, die Position des Einstellschiebers in dem Mittel zum Fixieren der Bedien-Einheit festzulegen. Das Mittel zum Fixieren der Bedien-Einheit weist vorzugsweise einen Rastvorsprung auf, welcher vorzugsweise dazu eingerichtet ist, in die Einrastnuten des Einstellschiebers einzurasten.

Der Einstellschieber und das Mittel zum Fixieren der Bedien-Einheit können relativ zueinander verschoben werden, um den Rastvorsprung in die gewünschte Einrastnut einzurasten. Vorzugsweise wird der Einstellschieber manuell relativ zu dem Mittel zum Fixieren der Bedien-Einheit verschoben, um den Rastvorsprung in die gewünschte Einrastnut einzurasten.

Der Einstellschieber weist vorzugsweise eine Verliersicherung auf. Die Verliersicherung ist vorzugsweise dazu eingerichtet, ein vollständiges Herausziehen des Einstellschiebers aus dem Mittel zum Fixieren der Bedien-Einheit zu verhindern.

Die Verliersicherung ist vorzugsweise in Form einer Nocke ausgebildet. Unter dem Begriff "Nocke" soll dabei ein, insbesondere abgerundeter, Vorsprung am Einstellschieber verstanden werden.

Die Verliersicherung kann insbesondere unterhalb der Einrastnuten angeordnet sein. Die Verliersicherung kann insbesondere derart ausgebildet sein, dass die Verliersicherung beim Herausziehen des Einstellschiebers aus dem Mittel zum Fixieren der Bedien-Einheit an den Rastvorsprung anschlägt. Hierdurch kann die Bewegung des Einstellschiebers aus dem Mittel zum Fixieren der Bedien-Einheit begrenzt werden. Ein versehentliches vollständiges Herausziehen des Einstellschiebers kann zuverlässig verhindert werden.

Mittels des Einstellschiebers kann der Ruhezustand der Bedien-Einheit, das heißt die erste Verschwenk-Position, optimal eingestellt werden. Die Bedien-Einheit kann in der Ruhestellung fluchtend mit einer Tür des Haushaltsgeräts, vorzugsweise mit einer Garraumtür, ausgerichtet werden. Hierdurch kann die Optik des Haushaltsgeräts verbessert und ein einheitliches Erscheinungsbild erreicht werden. Zudem können Fertigungstoleranzen verbessert ausgeglichen werden.

Weitere Vorteile und Details der Erfindung ergeben sich aus der Beschreibung eines Ausführungsbeispiels anhand der Figuren. Es zeigen:
- Fig. 1: eine perspektivische Ansicht eines Mittels zum Fixieren der Bedien-Einheit,
- Fig. 2: eine vordere Seitenansicht des Mittels zum Fixieren, wobei sich das Mittel zum Fixieren in einer ersten Verschwenk-Position befindet,
- Fig. 3: eine hintere Seitenansicht des Mittels zum Fixieren mit geöffnetem Gehäuse, wobei sich das Mittel zum Fixieren in einer ersten Verschwenk-Position befindet,
- Fig. 4: eine hintere Seitenansicht des Mittels zum Fixieren mit geöffnetem Gehäuse, wobei sich das Mittel zum Fixieren in einer zweiten Verschwenk-Position befindet,
- Fig.5: eine hintere Seitenansicht des Mittels zum Fixieren mit geöffnetem Gehäuse, wobei sich das Mittel zum Fixieren in einer dritten Verschwenk-Position befindet,
- Fig. 6: eine hintere Seitenansicht des Mittels zum Fixieren mit geschlossenem Gehäuse, wobei sich das Mittel zum Fixieren in einer ersten Verschwenk-Position befindet,
- Fig. 7: eine vordere Seitenansicht einer weiteren Ausführungsform des Mittels zum Fixieren mit geöffnetem Gehäuse,
- Fig. 8: eine hintere Seitenansicht einer weiteren Ausführungsform des Mittels zum Fixieren mit geöffnetem Gehäuse,
- Fig. 9: eine Schnittdarstellung durch die Ausführungsform gemäß der Schnittlinie IX-IX in der Fig. 7,
- Fig. 10: eine Seitenansicht eines Einstellschiebers,
- Fig. 11: eine Frontalansicht des Einstellschiebers,
- Fig. 12: eine perspektivische Ansicht eines Haushaltsgeräts in Form eines Backofens mit teilweise geöffnetem Gehäuse mit einem Mittel zum Fixieren in einer ersten Verschwenk-Position,
- Fig. 13: eine perspektivische Ansicht eines Haushaltsgeräts in Form eines Backofens mit teilweise geöffnetem Gehäuse mit einem Mittel zum Fixieren in einer zweiten Verschwenk-Position,
- Fig. 14: eine Seitenansicht des in Fig. 8 dargestellten Haushaltsgeräts,
- Fig. 15: eine perspektivische Ansicht eines Haushaltsgeräts in Form eines Backofens mit teilweise geöffnetem Gehäuse mit einem Mittel zum Fixieren in einer dritten Verschwenk-Position und einem teilweise entnommenen Funktions-Element,
- Fig. 16: eine Seitenansicht des in Fig. 10 dargestellten Haushaltsgeräts.

Die Figuren 1 bis 6 zeigen ein bevorzugtes, nicht einschränkendes Ausführungsbeispiel des Mittels 1 zum Fixieren einer Bedien-Einheit eines Haushaltsgeräts in vorbestimmten Verschwenk-Positionen. Die Figuren 2, 3 und 6 zeigen das Mittel 1 zum Fixieren in einer ersten vorbestimmten Verschwenk-Position, die Figur 4 zeigt das Mittel 1 zum Fixieren in einer zweiten vorbestimmten Verschwenk-Position und die Figuren 1 und 5 zeigen das Mittel 1 zum Fixieren in einer dritten vorbestimmten Verschwenk-Position. Die Figuren unterscheiden sich lediglich in der Position der Komponenten des Mittels 1 zum Fixieren, die Einzelkomponenten und deren Zusammenspiel ist in den Figuren identisch.

Das Mittel 1 zum Fixieren umfasst zwei Gehäusehälften 2, 3, welche über Schrauben 4 miteinander verbunden sind. Die beiden Gehäusehälften 2, 3 bilden das Gehäuse 5 des Mittels 1 zum Fixieren aus.

In dem Gehäuse 5 ist ein starres Fixier-Element, welches als Schlitten 6 ausgeführt ist, angeordnet. Der Schlitten 6 ist über einen Zylinderstift 7 mit einem Hebelarm 8 gelenkig verbunden.

Der Schlitten 6 umfasst auf seiner in Unterseite 9 mehrere Positionier-Elemente, in Form von Einkerbungen 10, auf. Die Einkerbungen 10 weisen einen Winkel β gegenüber der Unterseite 9 auf. Der Winkel β beträgt bevorzugt 30°.

An seiner Oberseite 11 weist der Schlitten 6 eine integrierte Zahnstange 12 auf, welche sich teilweise über die Breite des Schlittens 6, insbesondere über 50% der Breite des Schlittens 6, und über mindestens 80% der Länge des Schlittens 6 erstreckt. Die Breite erstreckt sich hierbei in den Figuren 3 bis 5 in z-Richtung. An einem vorderen Ende 13 weist der Schlitten 6 eine Bohrung 14 zur Aufnahme des Zylinderstifts auf.

Der Hebelarm 8 weist endseitig jeweils zwei Bohrungen 15 über welche der der Hebelarm 8 mit dem Schlitten 6 und der Bedien-Einheit mittels Zylinderstiften 7 verbunden werden kann. Der Hebelarm 8 ist vorzugsweise als Hohlprofil zur Aufnahme eines nicht gezeigten Mittels zur Daten- oder Energieübertragung, insbesondere in Form eines Kabels, ausgeführt. Der Hebelarm 8 weist Nocken 16 zum Festlegen des Mittels zur Daten- oder Energieübertragung auf. Über das Festlegen des Mittels zur Daten- oder Energieübertragung kann eine Beschädigung dieses vermieden werden.

Das Mittel 1 zum Fixieren weist weiter Gegenmittel auf, welches als Druckstück 17 ausgebildet, welches auf einer Druckfeder 18 gelagert ist. Das Druckstück 17 weist Flanken 19 auf. Die Flanken 19 weißen einen Flankenwinkel γ auf. Der Flankenwinkel γ beträgt bevorzugt 30°. Die Geometrie der Flanken 19 ist an die Geometrie der Einkerbungen 10 des Schlittens 6 angepasst. Vorzugweise entsprecht der Flankenwinkel γ dem Winkel β.

Das Druckstück 17 wird über die Druckfeder 18 an die Unterseite 9 des Schlittens 6 gedrückt und kann in die Einkerbungen 10 eingreifen. Durch Eingreifen des Druckstücks 17 in die Einkerbungen 10 ergibt sich eine Haftkraft, welche durch die Reibungskraft zwischen den Flanken 19 und den Einkerbungen 10 erzeugt wird. Die Reibungskraft wird durch die von der Druckfeder 18 aufgebrachte Kraft verstärkt. Die Federstärke der Druckfeder 18 beträgt bevorzugt 86 N/m.

Das Mittel 1 zum Fixieren weist zudem einen Dämpfer 20 mit einem daran befestigten Zahnrad 21 auf. Das Zahnrad 21 befindest sich mit der Zahnstange 12 des Schlittens 6 in Eingriff. Der Dämpfer 20 ist vorzugsweise als Rotationsdämpfer ausgestaltet. Bei einer Ausgestaltung des Dämpfers 20 als Rotationsdämpfer wird durch Rotation des Zahnrads 21 wird ein Silikonöl im Dämpfer 20 durch eine Verjüngung gedrückt, wodurch ein Drehmoment erzeugt wird, welches der Rotation des Zahnrads 21 entgegenwirkt und eine Bremskraft bewirkt. Der Dämpfer erzeugt vorzugsweise ein Drehmoment von 200 mNm.

Wie in Figur 6 gezeigt ist, weist die erste Gehäusehälfte 2 eine Führungsnut 22 auf. Die Führungsnut 22 ist derart dimensioniert, dass der Zylinderstift 7, über welchen der Schlitten 6 mit dem Hebelarm 8 verbunden ist, in dieser aufgenommen werden kann. Zudem weist das Gehäuse 4 in den Figuren 3 bis 5 gezeigte Führungselemente 23 auf. Über die Führungsnut 22 und die Führungselemente 23 wird der Schlitten 6 linear im Gehäuse 4 geführt.

Die Funktionsweise des Mittels 1 zum Fixieren lässt sich wie folgt beschreiben:
Im Ruhezustand ist die Bedien-Einheit vertikal angeordnet und das Mittel 1 zum Fixieren befindet sich in einer ersten, in den Figuren 2, 3 und 6 gezeigten, Verschwenk-Position. Der Benutzer des Haushaltsgeräts erzeugt zum Verschwenken der Bedien-Einheit eine in den Figuren 3 bis 5 gegen den Uhrzeigersinn gerichtete Rotationskraft um die z-Achse auf die Bedien-Einheit. Die erzeugte Rotationskraft wird über den Hebelarm 8 an den Schlitten 6 übertragen. Durch die Führungsnut 8 und die Führungselemente 23 werden sämtliche Kraftkomponenten in y- und z-Richtung absorbiert, wodurch eine lineare Zugkraft F_{Zug} in x-Richtung resultiert.

Durch das Zusammenspiel des Druckstücks 17 mit der Einkerbung 10 wird eine Haftkraft F_{Haft} erzeugt. Sobald die Zugkraft F_{Zug} die Haftkraft F_{Haft} übersteigt, wird das Druckstück 17 gegen die y-Richtung nach unten verschoben und der Schlitten 6 bewegt sich in x-Richtung. Durch das Verschieben des Druckstücks 17 nach unten wird die Kontaktfläche zwischen der Unterseite 9 und dem Druckstück 17 verkleinert, wodurch eine reduzierte Haftkraft F_{Haft} resultiert.

Während der Bewegung des Schlittens 6 in x-Richtung wird der Dämpfer 20 durch Zusammenspiel zwischen dem Zahnrad 21 und der Zahnstange 12 in Rotation versetzt. Durch die Rotation erzeugt der Dämpfer 20 eine Rotationskraft, welche der Rotation entgegen wirkt. Durch das Zusammenspiel zwischen Zahnrad 21 und Zahnstange 12 bewirkt die Rotationskraft eine gegen die x-Richtung wirkende Bremskraft F_{Brems}. Die Bremskraft sorgt dafür, dass das Druckstück 17 sanft in die nächste Einkerbung 10 einschnappen kann. Sobald das Druckstück 17 in die mittlerweile Einkerbung 10 eingeschnappt ist, ist eine vorbestimmte Verschwenk-Position erreicht, welche vorzugsweise einen Winkel α = 45° zwischen einer Horizontalen Ebene und der Bedien-Einheit bewirkt. Diese Stellung des Mittels 1 zum Fixieren in Figur 4 gezeigt.

Nach Erreichen der in Figur 4 gezeigten Position muss erneut eine volle Haftkraft F_{Haft} überwunden werden, damit das Druckstück 17 aus der Einkerbung 10 gelöst werden kann und die Bedien-Einheit in eine dritte Verschwenk-Position verbracht werden kann. Die Stellung des Mittel 1 zum Fixieren in der dritten Verschwenk-Position ist in den Figuren 1 und 5 gezeigt. Der restliche Ablauf geschieht analog zur der oben beschriebenen Verschwenkung von der ersten Verschwenk-Position in die zweite Verschwenk-Position.

Das Verschwenken der Bedien-Einheit in die entgegengesetzte Richtung geschieht analog zu den obigen Ausführungen, wobei der Benutzer eine entgegengesetzte Rotationskraft bewirkt und die Kräfte F_{Zug}, welche in einem solchen Fall korrekter als Druckkraft F_{Druck} zu bezeichnen ist, F_{Haft} und F_{Brems} jeweils in die entgegengesetzte Richtung wirken.

In den Figuren 7 und 8 ist ein weiteres Ausführungsbeispiels eines Mittels 36 zum Fixieren der Bedien-Einheit des Haushaltsgeräts in einer vorbestimmten Verschwenk-Position dargestellt. Identische Bauteile tragen dabei identische Bezugszeichen wie bei der vorhergehend beschriebenen Variante und werden nachfolgend nicht nochmals erläutert.

Das Mittel 36 umfasst zwei Gehäusehälften 37, 38. Die Gehäusehälften 37, 38 können über Schrauben 4 miteinander verbunden sein. Die beiden Gehäusehälften 37, 38 bilden ein Gehäuse 39 des Mittels 36 zum Fixieren aus.

Gemäß dem Ausführungsbeispiel gemäß der Figuren 7 und 8 weist das Mittel 36 einen Einstellschieber 40 auf. Der Einstellschieber 40 ist dazu eingerichtet, die erste Verschwenk-Position bzw. den Ruhezustand der Bedien-Einheit einzustellen. Der Einstellschieber 40 ist in dem Gehäuse 39 angeordnet. Das Gehäuse 39 weist zur Aufnahme des Einstellschiebers 40 eine Öffnung 41 auf. Die Öffnung 41 kann als Durchgangsöffnung oder sacklochartig ausgebildet sein.

Der Einstellschieber 40 ist im Wesentlichen orthogonal zu der Führungsnut 22, in welcher der Zylinderstift 7 geführt ist, angeordnet.

Ein entsprechender Mechanismus, insbesondere ein entsprechender Einstellschieber 40 kann grundsätzlich auch bei einer Ausführungsform gemäß Figuren 1 bis 6 vorgesehen sein.

Aus der Schnittdarstellung gemäß Figur 9 geht hervor, dass das Mittel 36, insbesondere das Gehäuse 39, einen Rastvorsprung 42 aufweist. Der Rastvorsprung 42 ist vorzugsweise integral mit dem Gehäuse 39 ausgebildet. Der Rastvorsprung 42 ist vorzugsweise innerhalb der Öffnung 41 angeordnet. Der Rastvorsprung 42 ist vorzugsweise dazu eingerichtet, den Einstellschieber 40 in dem Gehäuse 39 zu fixieren. Insbesondere ist der Rastvorsprung 42 dazu eingerichtet, in unterschiedlichen Einrastnuten 43 des Einstellschiebers 40 einzurasten. Der Rastvorsprung 42 ist hierfür vorzugsweise als Federelement ausgebildet. Durch manuelles Verschieben des Einstellschiebers 40 relativ zu dem Gehäuse 39 entlang der y-Achse kann eine Kraft entgegen der Vorspannung des Rastvorsprungs 42 aufgebracht werden und die Position des Einstellschiebers 40 kann relativ zu dem Gehäuse 39 verändert werden.

Figuren 10 und 11 zeigen exemplarische Details des Einstellschiebers 40. Der Einstellschieber 40 weist Anschlagpositionen 44 und Einrastnuten 43 auf. Gemäß der Darstellung in Figuren 10 und 11 weist der Einstellschieber 40 fünf Anschlagpositionen 44 und fünf Einrastnuten 43 auf. Jede der Einrastnuten 43 korrespondiert jeweils mit einer Anschlagposition 44. Der Einstellschieber 40 weist ferner eine Verliersicherung 45 und ein Greifelement 46 auf.

Die Verliersicherung 45 ist am unteren Ende der Einrastnuten 43 angeordnet. Die Verliersicherung 45 ist in den Fig. 10 und 11 als abgerundeter Vorsprung direkt am unteren Rand der untersten Einrastnut 43 dargestellt. Die Verliersicherung kann in Form einer Nocke ausgebildet sein.

Beim Herausziehen des Einstellschiebers 40, also insbesondere beim Bewegen des Einstellschiebers 40 in y-Richtung, wird die Verliersicherung 45 an den Rastvorsprung 42 anschlagen. Hierdurch kann eine weitere Bewegung des Einstellschiebers 40 entlang der y-Richtung verhindert werden. Ein versehentliches vollständiges Herausziehen des Einstellschiebers 40 aus dem Mittel 36 zum Fixieren der Bedien-Einheit kann verhindert werden.

Das Greifelement 46 ist am oberen Ende der Einrastnuten 43 und insbesondere an einem oberen Ende des Einstellschiebers 40 angeordnet. Mittels des Greifelements 46 kann die Position des Einstellschiebers 40 relativ zum Gehäuse 39 bequem und einfach kontrollierbar verändert werden.

Der Einstellschieber 40 weist fünf Anschlagpositionen 44 auf. Die Anschlagpositionen 44 sind im Wesentlichen stufenartig angeordnet, sodass der Einstellschieber 40 einen sich verjüngenden Abschnitt aufweist. Die Anschlagpositionen 44 definieren unterschiedliche Endanschlagspositionen für den Zylinderstift 7.

In den Figuren 12 bis 16 ist ein Haushaltsgerät 24 mit einem Korpus 25 und einer Bedien-Einheit 26 gezeigt. Das Haushaltsgerät 24 ist als Dampfgarer ausgebildet und weist an seiner Vorderseite eine Garraumtür 27 auf. Die Bedien-Einheit 26 ist oberhalb der Garraumtür 27 angeordnet. In der Figur 7 liegen die Vorderseite 34 der Bedien-Einheit 26 und die Vorderseite 35 der Garraumtür 27 in einer gemeinsamen vertikalen Ebene E₁.

Die Bedien-Einheit 26 ist um eine Schwenkachse A_{Schwenk} verschwenkbar. Die Bedien-Einheit 26 bildet einen Verschwenk-Winkel α gegenüber der vertikalen Ebene E₁ aus.

Im Korpus 25 des Haushaltsgeräts 24 ist ein Mittel 1, 36 zum Fixieren der Bedien-Einheit 26 angeordnet. Das Mittel 1, 36 zum Fixieren ist mittels des Hebelarms 8, wie in den Figuren 9 und 11 gezeigt, mit der Bedien-Einheit 26 verbunden. Die Verbindung kann über einen nicht gezeigten Zylinderstift realisiert sein, welcher in den Bohrungen 15 des Hebelarms 8 und mindestens einer nicht gezeigten Bohrung in der Bedien-Einheit 26 angeordnet ist.

In den Figuren 15 und 16 ist zusätzlich ein teilweise entnommenes Funktions-Element 28 gezeigt, welches als Wassertank ausgebildet ist. In einem eingesetzten Zustand ist das Funktions-Element 28 horizontal vollständig hinter der Ebene E₁ und somit hinter der Bedien-Einheit 26 angeordnet. Hierfür ist im Korpus 25 des Haushaltsgeräts 24 eine Funktions-Element-Aufnahmeelement 29 vorgesehen.

Die Figur 12 zeigt das Haushaltsgerät 24 mit einem Mittel 1, 36 zum Fixieren in einer in den Figuren 2, 3 und 6 gezeigten ersten Verschwenk-Position. Die Bedien-Einheit 26 bildet in dieser Verschwenk-Position einen Verschwenk-Winkel α = 0° gegenüber der Ebene E₁ aus. Diese Stellung der Bedien-Einheit 26 wird bevorzugt im ausgeschalteten Zustand des Haushaltsgeräts 24 genutzt.

Falls das Mittel 36 zum Fixieren der Bedien-Einheit 26 des Haushaltsgeräts 24 verwendet wird, kann die Position der Bedien-Einheit 26 gegenüber dem Haushaltsgerät 24 justierbar sein. Insbesondere kann der Verschwenk-Winkel α justierbar sein. Hierdurch können insbesondere Fertigungstoleranzen ausgeglichen werden.

Durch Verschieben des Einstellschiebers 40 entlang der y-Achse verschiebt sich die Endanschlagsposition des Zylinderstifts 7 in der ersten Verschwenk-Position entlang der x-Achse. Durch Verschieben des Zylinderstifts 7 entlang der x-Achse kann die Unterkante der Bedien-Einheit 26 ausgerichtet werden. Die mittlere der Anschlagpositionen 44 stellt vorzugsweise eine Neutralstellung dar, wobei der Verschwenk-Winkel α in der Neutralstellung vorzugsweise, zumindest im Wesentlichen, 0° ist.

Durch ein Verschieben des Einstellschiebers 40 zu einer der oberen Anschlagpositionen 44 oder zu einer der unteren Anschlagpositionen 44 kann die Unterkante der Bedien-Einheit 26 aus der Neutralstellung ausgelenkt werden.

Ein Verschieben des Einstellschiebers 40 um eine Anschlagposition 44 entspricht dabei einer Winkeländerung des Verschwenk-Winkels um höchstens 2°, insbesondere um höchstens 1,5°, insbesondere um höchstens 1° und insbesondere um höchstens 0,5°.

Zwischen der obersten Anschlagposition 44 und der untersten Anschlagposition 44 kann der Verschwenk-Winkel um höchstens 10°, insbesondere um höchstens 7,5°, insbesondere um höchstens 5° und insbesondere um höchstens 2,5° verändert werden.

Durch ein Verschieben des Einstellschiebers 40 in das Gehäuse 39 hinein, also zu einer der oberen Anschlagpositionen 44 hin, kann die Änderung des Verschwenk-Winkels α gegen den Urzeigersinn erfolgen. Hierdurch kann die Unterkante des Bedien-Einheit 26 zum Haushaltsgerät 24 hin verlagert werden.

Durch ein Verschieben des Einstellschiebers 40 aus dem Gehäuse 39 hinaus, also zu einer der unteren Anschlagpositionen 44 hin, kann die Änderung des Verschwenk-Winkels im Uhrzeigersinn erfolgen. Hierdurch kann die Unterkante der Bedien-Einheit 26 vom Haushaltsgerät 24 weg verlagert werden.

Die Figuren 13 und 14 zeigen das Haushaltsgerät 24 mit einem Mittel 1, 36 zum Fixieren in einer in der Figur 4 gezeigten zweiten Verschwenk-Position. Die zweite Verschwenk-Position wird durch Aufbringen einer Zugkraft F_{Zug} an der Bedien-Einheit 26 entgegen der x-Richtung erreicht. Die Bedien-Einheit 26 bildet in dieser Verschwenk-Position einen Verschwenk-Winkel α = 45° gegenüber der Ebene E₁ aus. Nach Erreichen der zweiten Verschwenk-Position wird ein schwerkraftsbedingtes Zurückbewegen der Bedien-Einheit 26 durch die von dem Druckstück 16 des Mittels 1, 36 zum Fixieren erzeugte Bremskraft F_{Brems} verhindert.

In der zweiten Verschwenk-Position wird eine Öffnung 30 in der unteren Seitenfläche 31 der Bedien-Einheit 26 freigegeben. Ebenfalls kann mindestens eine Griffmulde 32 in der oberen Seitenfläche 33 der Garraumtür 27 freigegeben werden.

Durch die Öffnung 30 kann ein Zugriff insbesondere für einen Service, auf eine Schnittstelle, insbesondere eine USB-Schnittstelle, ermöglicht werden.

Die zweite Verschwenk-Position bildet eine bevorzugte Position bei Betrieb des Haushaltsgeräts 24 aus. Durch den Verschwenk-Winkel α wird dem Benutzer ein ergonomisches Ablesen und Eingeben von Informationen oder Bedienbefehlen über die Bedien-Einheit 26 ermöglicht. Ein Verschwenk-Winkel α = 45° ist besonders bevorzugt, wenn das Haushaltsgerät 24 in einem Unterschrank eingesetzt ist.

Die Figuren 15 und 16 zeigen das Haushaltsgerät 24 mit einem Mittel 1 zum Fixieren in einer in den Figuren 1 und 5 gezeigten dritten Verschwenk-Position. Die dritte Verschwenk-Position wird durch ein erneutes Aufbringen einer Zugkraft F_{Zug} an der Bedien-Einheit 26 entgegen der x-Richtung erreicht. Die Zugkraft F_{Zug} kann beispielsweise über eine Griffmulde oder über die Bedien-Einheit 26 selbst eingebracht werden. Die Griffmulde kann unten und/oder seitlich an der Bedien-Einheit 26 vorgesehen sein. Anstelle einer definierten Griffmulde können auch Hinterschneidungen, insbesondere in Form von Abschrägungen vorgesehen sein.

Die Bedien-Einheit 26 bildet in dieser Verschwenk-Position einen Verschwenk-Winkel α = 100° gegenüber der Ebene E₁ aus. Nach Erreichen der dritten Verschwenk-Position wird ein schwerkraftsbedingtes Zurückbewegen der Bedien-Einheit 26 durch die von dem Druckstück 16 des Mittels 1 zum Fixieren erzeugte Bremskraft F_{Brems} verhindert.

In der dritten Verschwenk-Position wird das Funktions-Element 28 vollständig freigegeben. Wie in den Figuren 15 und 16 dargestellt kann das Funktions-Element 28 nach vorne reversibel herausgezogen und somit entnommen werden.

Die Bedien-Einheit 26 kann durch Aufbringen einer in x-Richtung gerichteten Druckkraft F_{Druck} in die andere Richtung, also von der dritten Verschwenk-Position in die zweite Verschwenk-Position oder von der zweiten Verschwenk-Position in die erste Verschwenk-Position, verschwenkt werden. Das Verschwenken der Bedien-Einheit 26 ist somit stets reversibel.

## Patentansprüche

1. Haushaltsgerät (24) aufweisend
1.1. einen Korpus (25) und
1.2. eine Bedien-Einheit (26),
1.3. wobei die Bedien-Einheit (26) um eine Schwenkachse (A_{Schwenk}) verschwenkbar gelagert ist,
1.4. wobei die Bedien-Einheit (26) mit einem Mittel (1, 36) zum Fixieren der Bedien-Einheit (26) in einer vorbestimmten Verschwenk-Position verbunden ist.

2. Haushaltsgerät (24) gemäß Anspruch 1 **dadurch gekennzeichnet, dass** die Bedien-Einheit (26) manuell verschwenkbar ist.

3. Haushaltsgerät (24) gemäß einem der vorhergehenden Ansprüche, **dadurch gekennzeichnet, dass** das Mittel (1, 36) zum Fixieren der Bedien-Einheit (26) derart ausgebildet ist, dass die Bedien-Einheit (26) in drei oder mehr vorbestimmten Verschwenk-Positionen fixierbar ist.

4. Haushaltsgerät (24) gemäß einem der vorhergehenden Ansprüche, **dadurch gekennzeichnet, dass** die Bedien-Einheit (26) eine Vorderseite (34) aufweist, welche
4.1 in einer ersten Verschwenk-Position vertikal ausgerichtet ist,
4.2 in einer zweiten Verschwenk-Position schräg nach oben ausgerichtet ist und
4.3 in einer dritten Verschwenk-Position über eine Horizontale hinaus verschwenkt ist.

5. Haushaltsgerät (24) gemäß einem der vorhergehenden Ansprüche, **dadurch gekennzeichnet, dass** die Bedien-Einheit (26) in einer eingeklappten Verschwenk-Position ein Funktions-Element (28) des Haushaltsgeräts (24) verdeckt und in einer aufgeklappten Verschwenk-Position das Funktions-Element (28) derart freigibt, dass es reversibel aus dem Haushaltsgerät (24) entnommen werden kann.

6. Haushaltsgerät (24) gemäß einem der vorhergehenden Ansprüche, **dadurch gekennzeichnet, dass** das Mittel (1, 36) zum Fixieren der Bedien-Einheit (26) derart ausgebildet oder angeordnet ist, dass eine Lage mindestens einer vorbestimmten Verschwenk-Position der Bedien-Einheit (26) einstellbar ist.

7. Haushaltsgerät (24) gemäß einem der vorhergehenden Ansprüche, **dadurch gekennzeichnet, dass** das Mittel (1, 36) zum Fixieren der Bedien-Einheit (26) derart ausgebildet oder angeordnet ist, dass eine zum Verschwenken der Bedien-Einheit (26) notwendige Kraft einstellbar ist.

8. Haushaltsgerät (24) gemäß einem der vorhergehenden Ansprüche, **dadurch gekennzeichnet, dass** das Mittel (1, 36) zum Fixieren der Bedien-Einheit (26) ein starres Fixier-Element (6) mit einem oder mehreren vorbestimmten Positionier-Elementen (10) aufweist.

9. Haushaltsgerät (24) gemäß einem der vorhergehenden Ansprüche, **dadurch gekennzeichnet, dass** das Mittel (1, 36) zum Fixieren der Bedien-Einheit (26) abgedichtet in den Korpus (25) geführt ist.

10. Haushaltsgerät (24) gemäß einem der vorhergehenden Ansprüche, **dadurch gekennzeichnet, dass** das Mittel (1, 36) zum Fixieren der Bedien-Einheit (26) einen Dämpfer (20) aufweist oder mit einem Dämpfer (20) zusammenwirkt.

11. Haushaltsgerät (24) gemäß einem der vorhergehenden Ansprüche, **dadurch gekennzeichnet, dass** das Mittel (1, 36) zum Fixieren der Bedien-Einheit (26) ein Mittel zur Signal-Übertragung zwischen der Bedien-Einheit (26) und dem Haushaltsgerät (24) bildet oder ein Mittel zur Signal-Übertragung zwischen der Bedien-Einheit (26) und dem Haushaltsgerät (24) umfasst.

12. Haushaltsgerät (24) gemäß einem der vorhergehenden Ansprüche, **dadurch gekennzeichnet, dass** die Lage der ersten Verschwenk-Position mittels eines Justiermittels, insbesondere in Form eines Einstellschiebers (40), justierbar ist.

13. Haushaltsgerät (24) gemäß Anspruch 12, **dadurch gekennzeichnet, dass** der Einstellschieber (40) eine Mehrzahl von definierten Einstellpositionen aufweist.
